# EUROPÄISCHE PATENTSCHRIFT

(11) **EP 0 046 174 B1**
(45) Veröffentlichungstag und Bekanntmachung des Hinweises auf die Patenterteilung: **12.09.1984**
(21) Anmeldenummer: 81104754.7
(22) Anmeldetag: 20.06.1981
(51) Int. Cl.: H01H 33/72, H01H 33/91

(54) **Autopneumatischer Druckgasschalter**
Compressed-gas puffer-type circuit interrupter
Disjoncteur autopneumatique à gaz comprimé

(30) Priorität: 14.08.1980 DE 3030749
(43) Veröffentlichungstag der Anmeldung: 24.02.1982
(73) Patentinhaber: Licentia Patent-Verwaltungs-GmbH, 60596 Frankfurt (DE)
(72) Erfinder: Heiss, Werner, D-3500 Kassel (DE); Wagner, Johann, D-3502 Vellmar (DE); Horstmann, Günter, D-3505 Gudensberg (DE)
(74) Vertreter: Lertes, Kurt, Dr.

## Beschreibung

Die Erfindung betrifft einen autopneumatischen Druckgasschalter mit einer Isolierdüse, aus der das in einer Schaltstreckenpumpe während der Ausschaltung komprimierte Isoliergas zur Beblasung eines zwischen Leistungskontakten brennenden Schaltlichtbogens austritt, wobei der Raum, in den die Lichtbogengase einströmen, von einem zylindrischen Metallrohr umgeben ist, in dem die Isolierdüse, die einen entsprechend ausgestalteten Schirm aufweist, gleitend geführt ist, wobei die Isolierdüse einen zylinderförmigen Fortsatz aufweist, der koaxial zu dem Metallrohr angeordnet ist, so dass der Raum von dem Metallrohr, dem Fortsatz und dem Schirm der Isolierdüse gebildet wird.

Die bekannten Isolierdüsen für Hochspannungs-Leistungsschalter bestehen durchgehend aus einem Isoliermaterial, wie zum Beispiel Polytetrafluoraethylen. Derartige Isoliermaterialien mit guten dielektrischen Eigenschaften und guter Lichtbogenbeständigkeit weisen meist mangelnde mechanische Festigkeit auf. Diese mechanische Festigkeit ist bei Isolierdüsen der eingangs genannten Art vielfach nicht ausreichend. Dieses trifft auch auf die Isolierdüse des oben erwähnten autopneumatischen Druckgasschalters zu, der in der EP-A-0 016 983 (Art. 54 (3), (4) EPÜ) beschrieben ist. Diese Isolierdüse weist bei einem möglichst geringen Gewicht eine möglichst hohe Isolationsfähigkeit auf.

Der Erfindung liegt daher die Aufgabe zugrunde, einen autopneumatischen Druckgasschalter der eingangs genannten Art mit guten dielektrischen Eigenschaften und guter Lichtbogenbeständigkeit der Isolierdüse zu schaffen, wobei die Isolierdüse eine verbesserte mechanische Festigkeit aufweist.

Diese Aufgabe wird erfindungsgemäss dadurch gelöst, dass die Isolierdüse aus geschichtetem Material derart aufgebaut ist, dass die dem metallischen Rohr zugewandte Schicht aus einem druckfesten Kunststoff hoher elektrischer Festigkeit und geringer Lichtbogenbeständigkeit besteht und dass die den Leistungskontakten zugewandte Schicht lichtbogenbeständig ist.

Durch die erfindungsgemässe Lösung können die Funktionen der lsolierdüse, insbesondere die mechanische Festigkeit und die Lichtbogenbeständigkeit, in sehr vorteilhafter Weise optimiert werden.

Gemäss einer Ausgestaltung der Erfindung ist vorgesehen, dass der Kunststoff faserverstärkt ist.

Eine weitere Ausgestaltung der Erfindung sieht vor, dass die den Leistungskontakten zugewandte lichtbogenbeständige Schicht strahlungsundurchlässig ist. In einer Weiterbildung der Erfindung ist vorgesehen, dass die lichtbogenbeständige Schicht durch Einfärbung strahlungsundurchlässig gemacht ist.

Die Erfindung und ihre Ausgestaltungen sind nachfolgend anhand eines in der Zeichnung dargestellten Ausführungsbeispieles beschrieben.

Die Zeichnung zeigt einen Schalterpol eines autopneumatischen Hochspannungs-Druckgas-Leistungsschalters.

Innerhalb eines Isolators 1 ist in einer geschlossenen Schaltkammer ein Kontaktsystem angeordnet. Der Schalter weist einen oberen plattenförmigen elektrischen Anschluss 2 und einen unteren plattenförmigen elektrischen Anschluss 3 auf. Der Leistungspfad der Schaltstrecke wird durch einen feststehenden Leistungskontakt 4, der mit dem oberen plattenförmigen elektrischen Anschluss 2 leitend verbunden ist, in Verbindung mit einem beweglichen Leistungskontakt 5, dem Lichtbogenkontakt, gebildet. Dieser bewegliche Leistungskontakt 5 ist mit einem beweglichen Zylinder 6 leitend verbunden, der mit einem feststehenden Kolben 7, der auf dem unteren plattenförmigen elektrischen Anschluss 3 angebracht ist, als Schaltstreckenpumpe zur Erzeugung des erforderlichen Blasdruckes im Schaltfall zusammenwirkt.

Der bewegliche Zylinder 6 ist mit einer Gabel 8 verbunden, die ihrerseits mit einer (nicht dargestellten) Antriebsstange in Verbindung steht. Die Antriebsstange wird in üblicher Weise durch einen hydraulischen, pneumatischen Federantrieb oder dergleichen betätigt. Mit dem beweglichen Zylinder 6 ist im Bereich des beweglichen Leistungskontaktes 5 eine Isolierdüse 12 fest verbunden, aus der das in der Schaltstreckenpumpe beim Ausschalten komprimierte Gas austritt und den Schaltlichtbogen bebläst, der zwischen den Leistungskontakten 4 und 5 steht. Diese Isolierdüse 12 weist einen Schirm 13 auf, der in einem feststehenden, mit dem oberen plattenförmigen elektrischen Anschluss 2 verbundenen Metallrohr 16 gleitend geführt ist.

Am Schirm 13 ist ein zum feststehenden Leistungskontakt 4 hin gerichteter zylindrischer Fortsatz 14 aus Isolierstoff angebracht, der koaxial zu dem Metallrohr 16 ausgerichtet ist. Dieser zylindrische Fortsatz 14, dessen Länge auf die Länge des Schaltweges abgestimmt ist, weist an seinem offenen Ende einen umlaufenden Vorsprung 15 auf, der an der Innenwand des Metallrohres 16 anliegt. Zweckmässig ist der Übergang zwischen dem Metallrohr 16 und dem zylindrischen Fortsatz 14 gasdicht ausgeführt. Zur gasdichten Abdichtung bzw. zur gasdichten Abschottung des Raumes 20, in dem sich die Lichtbogenwolke befindet, ist im Vorsprung 15 eine Dichtung 15a vorgesehen. Die Nennstromkontaktstrecke ist so mit dem Leistungsstrompfad abgestimmt, dass sie beim Ausschalten kurz vor dem Öffnen des Leistungsstrompfades öffnet, so dass der Lichtbogen allein im Leistungsstrompfad steht.

Der Raum 20 wird von dem Metallrohr 16, dem zylindrischen Fortsatz 14 und dem Schirm 13 der Isolierdüse 12 gebildet. Das Metallrohr 16 hat daneben die Funktion der Nennstrom-Führung und ist infolgedessen als Nennstrom-Kontaktstück mit entsprechenden Nennstrom-Kontaktflächen 16a versehen. Diese Nennstrom-Kontaktflächen 16a wirken mit Kontaktflächen 17 zusammen, die an einem umlaufenden Vorsprung an dem der lsolierdüse 12 zugewandten Ende des beweglichen Zylinders 6 ausgebildet sind und die im eingeschalteten Zustand an den am Metallrohr 16 vorgesehenen Nennstrom-Kontaktflächen 16a anliegen.

Die Isolierdüse 12 besteht aus geschichtetem Material. Die dem feststehenden Leistungskontakt 4 zugewandte Schicht 13a des Schirmes 13 besteht aus einem lichtbogenbeständigen Material, das durch Einfärbung strahlungsundurchlässig gemacht ist. Die dem Metallrohr 16, das erfindungsgemäss ein Kontaktstück eines Nennstrompfades bilden kann, zugewandte Schicht 13b besteht aus einem druckfesten Kunststoff hoher elektrischer Festigkeit. Der druckfeste Kunststoff kann faserverstärkt sein.

## Patentansprüche

1. Autopneumatischer Druckgasschalter mit einer Isolierdüse (12), aus der das in einer Schaltstreckenpumpe (6, 7) während der Ausschaltung komprimierte Isoliergas zur Beblasung eines zwischen Leistungskontakten (4, 5) brennenden Lichtbogens austritt, wobei der Raum (20), in den die Lichtbogengase einströmen, von einem zylindrischen Metallrohr (16) umgeben ist, in dem die Isolierdüse (12), die einen entsprechend ausgestalteten Schirm (13) aufweist, gleitend geführt ist, wobei die Isolierdüse (12) einen zylinderförmigen Fortsatz (14) aufweist, der koaxial zu dem Metallrohr (16) angeordnet ist, so dass der Raum (20) von dem Metallrohr (16), dem Fortsatz (14) und dem Schirm (13) der Isolierdüse (12) gebildet wird, dadurch gekennzeichnet, dass die Isolierdüse (12) aus geschichtetem Material derart aufgebaut ist, dass die dem metallischen Rohr (16) zugewandte Schicht (13b) aus einem druckfesten Kunststoff hoher elektrischer Festigkeit und geringer Lichtbogenbeständigkeit besteht und dass die den Leistungskontakten (4, 5) zugewandte Schicht (13a) lichtbogenbeständig ist.

2. Autopneumatischer Druckgasschalter nach Anspruch 1, dadurch gekennzeichnet, dass der druckfeste Kunststoff faserverstärkt ist.

3. Autopneumatischer Druckgasschalter nach Anspruch 1, dadurch gekennzeichnet, dass die den Leistungskontakten (4, 5) zugewandte lichtbogenbeständige Schicht (13a) strahlungsundurchlässig ist.

4. Autopneumatischer Druckgasschalter nach Anspruch 3, dadurch gekennzeichnet, dass die lichtbogenbeständige Schicht (13a) durch Einfärbung strahlungsundurchlässig gemacht ist.

## Revendications

1. Disjoncteur autopneumatique à gaz comprimé avec une buse isolante (12), d'où le gaz isolant comprimé pendant l'ouverture dans une pompe de distance de commutation (6, 7) s'échappe pour soufflage d'un arc établi entre des contacts de puissance (4, 5), la chambre (20) dans laquelle les gaz de l'arc pénètrent étant entourée par un tube métallique (16) cylindrique dans lequel est guidée en translation la buse isolante (12) présentant un blindage (13) de forme appropriée et un prolongement cylindrique (14) coaxial au tube métallique (16), de sorte que la chambre (20) est formée par le tube métallique (16), le prolongement (14) et le blindage (13) de la buse isolante (12), ledit disjoncteur étant caractérisé en ce que la buse isolante (12) est réalisée dans un matériau stratifié, de façon que la couche (13b) en regard du tube métallique (16) soit constituée par une matière plastique résistant à la compression et présentant une rigidité diélectrique élevée et une bonne résistance à l'arc, et que la couche (13a) en regard des contacts de puissance (4, 5) résiste à l'arc.

2. Disjoncteur autopneumatique à gaz comprimé selon la revendication 1, caractérisé en ce que la matière plastique résistant à la compression est renforcée par fibres.

3. Disjoncteur autopneumatique à gaz comprimé selon revendication 1, caractérisé en ce que la couche (13a) résistant à l'arc et située en regard des contacts de puissance (4, 5) est opaque au rayonnement.

4. Disjoncteur autopneumatique à gaz comprimé selon revendication 3, caractérisé en ce que la couche (13a) résistant à l'arc est rendue opaque au rayonnement par coloration.

## Claims

1. Automatic pneumatic pressure-gas switch with an insulating nozzle (12) from which emerges the insulating gas, compressed during switch-off by a pump (6, 7) operated by the switching movement, for blowing on an arc burning between load contacts (4, 5), wherein the space (20) into which the arc gases flow is surrounded by a cylindrical metal tube (16) and the insulating nozzle (12) with a correspondingly shaped guard (13) slides in this, the nozzle (12) having a cylindrical extension (14) arranged coaxial to the metal tube (16) so that the space (20) is bounded by the tube (16), the extension (14) and the guard (13) of the nozzle (12) characterised in that the insulating nozzle (12) is constructed of layered material, that its layer (13b) facing the metal tube (16) is of a pressure resistant plastics material of high electrical strength and limited arc resistance, and that the layer (13a) facing the load contacts (4, 5) is arc resistant.

2. Automatic pneumatic pressure-gas switch according to claim 1 characterised in that the pressure resistant plastics material is reinforced with fibres.

3. Automatic pneumatic pressure-gas switch according to claim 1 characterised in that the layer (13a) which is arc resistant and faces the load contacts (4, 5) is opaque to radiation.

4. Automatic pneumatic pressure-gas switch according to claim 3 characterised in that the layer (13a) which is arc resistant is rendered opaque to radiation by colouring.
